# EUROPÄISCHE PATENTSCHRIFT

(11) **EP 0 030 691 B1**
(45) Veröffentlichungstag und Bekanntmachung des Hinweises auf die Patenterteilung: **31.08.1983**
(21) Anmeldenummer: 80107677.9
(22) Anmeldetag: 06.12.1980
(51) Int. Cl.: D06F 31/00

(54) **Verfahren zum gleichzeitigen Waschen verschiedenartiger Wäscheposten in einer Durchlaufwaschmaschine und zur Durchführung des Verfahrens geeignete Durchlaufwaschmaschinen**
Process for simultaneously washing heterogeneous batches of laundry in a continuous batch washing machine and such washing machines for carrying out the process
Procédé pour le lavage simultané de charges de linge de types différents dans une machine à laver du type à transfert de charges continu et de telles machines à laver pour la mise en oeuvre de ce procédé

(30) Priorität: 07.12.1979 DE 2949228
(43) Veröffentlichungstag der Anmeldung: 24.06.1981
(73) Patentinhaber: Engelhardt & Förster, D-2800 Bremen (DE)
(72) Erfinder: Grunewald, Heinz, D-2800 Bremen (DE)
(74) Vertreter: Hoormann, Walter, Dr.-Ing.

## Beschreibung

Die Erfindung betrifft ein Verfahren zum gleichzeitigen Waschen verschiedenartiger Wäscheposten, die beispielsweise jeweils entweder aus Weisswäsche oder aus Buntwäsche bestehen, in einer Durchlaufwaschmaschine mit mehreren, ggf. jeweils mehrere Waschabteile aufweisenden Waschzonen, bei dem die am Waschmaschinenanfang im Bereich der Beladungs- bzw. Einweichzone taktweise nacheinander in die Waschmaschine eingegebenen Wäscheposten jeweils nach einer vorgegebenen Behandlungs- bzw. Taktzeit selbsttätig in das nächste Waschabteil überführt werden und am Ende der Waschmaschine taktweise nacheinander abgegeben werden.

Die Erfindung betrifft weiterhin eine insbesondere zur Durchführung des vorgenannten Verfahrens geeignet und bestimmte Durchlaufwaschmaschine zum Waschen von Wäsche, mit einer um ihre Längsachse antreibbaren Waschtrommel, deren beim Waschen im wesentlichen badmässig voneinander getrennte Waschabteile jeweils mit einem benachbarten Waschabteil durch eine Gegenstromleitung verbunden sind, durch welche beim Transport der Wäscheposten von einem Waschabteil ins nächste ein Teilstrom der dem am Trommelende befindlichen Waschabteil über eine Speiseleitung zugeführten Flüssigkeit im Gegenstrom zu der einem am Trommelanfang befindlichen Waschabteil postenweise zugeführten, die Waschabteile taktweise nacheinander durchlaufenden Wäsche durch die Waschmaschine zu führen ist, und mit einer Einweichleitung, durch welche der Rest der am Trommelende zugeführten Flüssigkeit von der am Trommelende befindlichen Spülzone zu der am Trommelanfang befindlichen Beladungs- und Einweichzone zu leiten ist.

Beim Waschen von Wäsche unterscheidet man bekanntlich grundsätzlich zwei unterschiedliche Verfahren, nämlich einerseits das sog. Mehrlaugenverfahren, bei dem die Waschlauge am Ende der einzelnen Waschzonen ausgetauscht, d.h. abgelassen und durch neue Waschlauge ersetzt wird (DE-A Nr. 2745787) und zum anderen Strömungsverfahren, bei denen die zu waschende Wäsche auf ihrem Gang durch die Waschmaschine von der Waschlauge begleitet wird.

Im Rahmen der Strömungsverfahren wird das sog. Gegenstromverfahren aus verschiedenen Gründen bevorzugt, bei dem der am Ende der Waschmaschine befindlichen Waschzone (Spülzone) über eine Speiseleitung Frischwasser zugeführt wird, welches die Maschine nach Verlassen der Spülzone dann mit einem Teilstrom im Gegenstrom zur Wäsche durchströmt, während der überwiegende Reststrom der am Waschmaschinenende zugeführten Flüssigkeit über eine hier als Einweichleitung bezeichnete Verbindung der am Waschmaschinenanfang befindlichen Belade-und Einweichzone zugeführt wird (DE-A Nr. 2527503).

Das Gegenstromverfahren ist gegenüber anderen bekannten Waschverfahren schon deshalb zu bevorzugen, weil der Wasserbedarf prozentual etwa um diejenige Menge (beispielsweise 25%) kleiner ist, welche die Waschmaschine im Gegenstrom zur Wäsche durchströmt. Darüber hinaus spart man aber auch etwa in entsprechendem Umfange an Waschmitteln, Waschmittelzusätzen und nicht zuletzt auch an Energie, die zum zonenweisen unterschiedlichen Aufheizen der Waschlauge erforderlich ist, so dass sich Gegenstrom-Durchlaufwaschmaschinen in den vergangenen Jahren in grossem Umfange in der Praxis durchgesetzt haben.

Das Waschen von Wäsche in einer Gegenstrom-Durchlaufwaschmaschine ist unproblematisch, solange sich zur gleichen Zeit stets nur Wäscheposten gleicher Art (z.B. lediglich Weisswäsche) in der Waschmaschine befinden, die nicht nur jeweils gleich zu behandeln sind, sondern sich auch nicht gegenseitig nachteilig beeinflussen können. Letzteres kann aber beispielsweise dann der Fall sein, wenn Waschposten verschiedener Art, also beispielsweise einerseits aus Weisswäsche bestehende Waschposten und andererseits aus Buntwäsche bestehende Waschposten, in beliebiger Folge in eine derartige Waschmaschine eingegeben werden, und sich mithin dann auch gleichzeitig in der Waschmaschine befinden. Denn unter solchen Umständen kann durch Abfärbung der Buntwäsche mit Farbstoffen versetzte Waschlauge bzw. verfärbtes Spülwasser bei einer Praktizierung des an sich aus Wirtschaftlichkeitsgründen wünschenswerten Gegenstromverfahrens zu einer Verfärbung der Weisswäsche führen.

Es kommt hinzu, dass bei dem vorstehend angeführten Beispiel die Weisswäsche in bestimmten Waschzonen mit höheren Temperaturen zu behandeln ist als Buntwäsche, so dass auch derartige Gesichtspunkte in derartigen Fällen der Durchführung des Gegenstromverfahrens entgegenstehen.

Aus diesen Gründen hat man in Wäschereien, in denen Waschgut verschiedener Art anfällt, beispielsweise eine kleinere Waschmaschine zum Waschen von Buntwäsche aufgestellt und eine Grosswaschmaschine zum Waschen von Weisswäsche.

Eine solche Arbeitsweise ist aber bereits aus Wirtschaftlichkeitsgründen im Hinblick auf die hierfür tätigenden Investitionen äusserst unbefriedigend, so dass man sich seitens der Waschmaschinenhersteller bemüht hat, Grosswaschmaschinen für Wäschereien zu entwickeln, mit denen gleichzeitig verschiedenartige Wäscheposten gewaschen werden können.

Diese aus Gegenstrom-Durchlaufwaschmaschinen gleichsam rückentwickelten Waschmaschinen arbeiten aber nun wiederum nach dem alten, aus Wirtschaftlichkeitsgründen zwischenzeitlich an sich verworfenen Prinzip des Mehrlaugenverfahrens, wobei man diese scheinbar zwangsläufigen Nachteile in Kauf genommen hat, um den Wäschereien die anderenfalls erforderlichen Investitionen für eine zweite Waschmaschine zu ersparen.

Der vorliegenden Erfindung liegt die Aufgabe zugrunde, ein Waschverfahren der eingangs beschriebenen Gattung zu schaffen, mit dem der Waschvorgang gegenüber bekannten Verfahren zum gleichzeitigen Waschen verschiedenartiger Wäscheposten durch Einsparung von Wasser, Wasch- und Waschhilfsmitteln sowie Energie erheblich wirtschaftlicher durchzuführen ist.

Ausserdem soll mit der vorliegenden Erfindung eine Durchlaufwaschmaschine der eingangs beschriebenen Gattung geschaffen werden, mittels welcher das erfindungsgemässe Waschverfahren durchzuführen ist, und die sich zum Waschen gleichartiger Wäscheposten ausserdem dazu eignet, diese in an sich bekannter Weise nach dem wirtschaftlichen Gegenstromverfahren zu waschen.

Als Lösung des verfahrensmässigen Teils der Aufgabe ist erfindungsgemäss vorgesehen, dass Wäscheposten einer überwiegend vorhandenen ersten Art (also z.B. Weisswäsche) in an sich bekannter Weise im Gegenstromverfahren gewaschen werden, und dass gleichzeitig in der Waschmaschine befindliche Wäscheposten einer in minderem Umfange vorhandenen zweiten Art (z.B. Buntwäsche oder Wollstücke) in an sich bekannter Weise im Mehrlaugenverfahren gewaschen werden, wobei der im Gegenstrom zur Wäsche strömende Teilstrom jeweils aus einem Wäsche erster Art enthaltenden Waschabteil unter Umgehung eines Wäsche zweiter Art enthaltenden Waschabteils dem nächsten, in Gegenstromrichtung liegenden, Wäsche erster Art enthaltenden Waschabteil zugeführt wird.

Es sei hier nochmals darauf hingewiesen, dass beim Gegenstromverfahren bekanntlich ein Teilstrom der am Waschmaschinenende eingeführten Waschflüssigkeit die Waschmaschine im Gegenstrom zur Wäsche taktweise von Waschabteil zu Waschabteil durchläuft, während bei dem Mehrlaugenverfahren die Waschlauge jeweils am Ende einer Waschzone vollständig abgelassen und durch frische Waschflüssigkeit ersetzt wird.

Bei Praktizierung des erfindungsgemässen Waschverfahrens kann man mithin nicht nur auf die Investition für eine weitere, im allgemeinen kleinere Waschmaschine zum Waschen von in minderem Umfange vorhandener Wäsche (beispielsweise Buntwäsche) verzichten, sondern man erreicht darüber hinaus den Vorteil, dass man bei der in grösserem Umfange vorhandenen Wäsche erster Art, also z.B. Weisswäsche, die Vorteile des Gegenstromverfahrens erhält bzw. beibehalten kann und sich unter Verzicht auf eine zweite Waschmaschine nicht die Nachteile eines Mehrlaugenverfahrens einhandelt, welche lediglich bei der in minderem Umfange vorhandenen Wäsche zweiter Art praktiziert wird.

Wie schon die Rückentwicklungen an sich moderner Gegenstrom-Durchlaufwaschmaschinen in Mehrlaugen-Waschmaschinen zeigen, hat man ein gleichzeitiges Waschen von Postenwäsche unterschiedlicher Art unter Praktizierung des allseits als vorteilhaft anerkannten Gegenstromverfahrens bisher für unmöglich und eine Art Widerspruch in sich gehalten, da man an sich verständlicherweise davon ausgegangen ist, dass der im Gegenstrom zur Wäsche durch die Waschmaschine geführte Teilstrom der am Ende der Waschmaschine in deren Spülzone eingeleiteten Waschflüssigkeit vermeintlich zwangsläufig beispielsweise im Falle von Weiss- und Buntwäsche zu einer Verfärbung der Weisswäsche und einer unsachgemässen Behandlung der Buntwäsche durch zu hohe Temperaturen führen müsse. Dieses von Haus aus schon vom Begriff her vorhandene und an sich verständliche Vorurteil der Fachwelt ist mithin erfindungsgemäss durch die Schaffung einer den jeweiligen Momentanverhältnissen anpassbaren, gleichsam wandernden By-Pass-Leitung überwunden worden, mittels welcher je nach den tatsächlichen Verhältnissen ein oder mehrere Waschabteile von dem im Gegenstrom zur Wäsche strömendem Teilstrom der Waschlauge umgangen werden und das Gegenstromprinzip unter Aufrechterhaltung der weiter oben genannten Vorteile nach dieser Umgehung sodann fortgesetzt wird, wie weiter unten noch erläutert ist.

Der die auf die Waschmaschine gerichtete Aufgabenteil wird erfindungsgemäss dadurch gelöst, dass die Gegenstromleitungen jeweils mit einem steuerbaren, d.h. hier wahlweise zu öffnenden oder zu schliessenden, Absperrorgan versehen sind, und dass die Waschabteile ausserdem jeweils über einen ein steuerbares Absperrorgan aufweisenden Leitungsabschnitt mit einer gemeinsamen Verbindungsleitung verbunden sind, diejeweils zwischen zwei einander benachbarten Waschabteilen mit einem steuerbaren Absperrorgan versehen ist.

Die vorliegende Erfindung ist insbesondere auf sog. Doppeltrommelwaschmaschinen anwendbar, bei welcher die Waschabteile der innenliegenden Waschtrommel jeweils mit dem zwischen der Waschtrommel und der festen Aussentrommel befindlichen Raum durch Durchgangsöffnungen verbunden sind, wobei diese den einzelnen Waschabteilen zugeordneten Räume zumindest im wesentlichen gegeneinander abgedichtet sind, da sich bei Doppeltrommel-Durchlaufwaschmaschinen die erfindungsgemässe Anordnung und Ausgestaltung der einzelnen Leitungen in besonders einfacher und zweckmässiger Weise realisieren lässt. Sie ist indes grundsätzlich auch bei sog. Eintrommelmaschinen zu verwirklichen, wenn diese aufgrund ihrer Ausbildung die erfindungsgemässe Anordnung der verschiedenen Leitungen gestatten, wie dieses beispielsweise bei einer bekannten Eintrommelmaschine der Fall ist, bei welcher zwischen zwei einander benachbarten Waschabteilen Lippendichtungen vorhanden sind, zwischen welche auch bei Drehen der Trommel ortsfeste Leitungsenden in diese einzuführen sind.

Bevorzugte Ausgestaltungen der vorliegenden Erfindung sind in den Unteransprüchen beschrieben.

Die Erfindung wird nachstehend an Ausführungsbeispielen unter Bezugnahme auf eine Zeichnung weiter erläutert. Es zeigt:
Fig. 1 eine schematische Darstellung des Mittelteils einer erfindungsgemässen Durchlaufwaschmaschine, wobei zur Verdeutlichung des erfindungsgemässen Prinzips nur die für die Erfindung wesentlichsten Leitungen und Leitungsabschnitte nebst Absperrorganen eingezeichnet sind;
Fig. 1 eine Fig. 1 entsprechende Darstellung für reinen Gegenstrombetrieb, wobei in den einzelnen Waschabteilen jeweils aus Weisswäsche bestehende, gleichartige Wäscheposten vorhanden sind;
Fig. 1 b eine Fig. 1 entsprechende Darstellung, wobei in einem gestrichelt dargestellten Wäscheabteil Buntwäsche vorhanden ist, während sich in den übrigen Wäscheabteilen Weisswäsche befindet;
Fig. 2 eine darstellungsmässig Fig. 1 entsprechende Variante;
Fig. 2a eine Fig. 2 entsprechende Darstellung bei einem Waschzustand gemäss Fig. 1 a;
Fig. 2b eine Fig. 2 entsprechende Darstellung nach einem Fig. 1b entsprechenden Waschzustand;
Fig. 3 eine gegenüber Fig. 1 vervollständigte, schematische Darstellung des Leitungsschaltplans einer erfindungsgemässen Doppeltrommel-Durchlaufwaschmaschine, und
Fig. 3a bis 3w Darstellungen gemäss Fig. 3 beim Durchlauf eines aus Buntwäsche bestehenden Waschpostens durch die im übrigen Weisswäsehe enthaltende Waschmaschine.
Fig. 1 zeigt eine stark schematisierte Darstellung eines mittleren Abschnittes einer Durchlaufwaschmaschine zum postenweisen Waschen von Wäsche, und zwar in der Art eines sich auf die für die Erfindung wesentlichsten Leitungen beziehenden Schaltplans, wobei weitere vorhandene Leitungen der besseren Übersicht halber fortgelassen sind, die weiter unten anhand von Fig. 3 erläutert werden.

Die im ganzen mit 20 bezeichnete Waschmaschine besitzt eine um ihre Längsachse 21 drehbare Waschtrommel 22, wobei es grundsätzlich beliebig und demgemäss zunächst einmal offengelassen ist, ob es-sich um eine Ein- oder eine Doppeltrommelmaschine handelt.

Die Waschtrommel 22 weist eine Reihe von Waschabteilen 23 auf, die beim Waschvorgang badmässig voneinander getrennt sind, wobei in Fig.1 1 nur einige dieser Waschabteile 23 dargestellt sind, welche der besseren Erläuterung halber zum Teil mit Ordnungszahlen .1, .2 usw., versehen sind.

Jeweils zwei einander benachbarte Waschabteile 23 sind durch eine Gegenstromleitung 10 miteinander verbunden, durch welche nach Durchführung eines Waschtaktes beim Transport der Wäscheposten in Richtung des Pfeiles 24 von einem Waschabteil ins nächste ein Teilstrom der am nicht dargestellten Trommelende dem dort befindlichen, zur Spülzone gehörenden Waschabteil über eine in Fig. 1 nicht dargestellte (weiter unten unter Bezugnahme auf Fig. 3 erläuterte) Speiseleitung zugeführten Flüssigkeit im Gegenstrom zur Wäsche - also entgegen dem Pfeil 24 - in das nächste Waschabteil zu überführen ist. Die Gegenstromleitungen 10 sind jeweils mit einem mittels einer programmierten Steuereinrichtung wahlweise zu öffnenden oder zu schliessenden Absperrorgan 4 versehen.

Ausserdem besitzt die Waschmaschine 20 eine in Fig. 1 ebenfalls nicht dargestellte und weiter unten unter Bezugnahme auf Fig. 3 erläuterte Einweichleitung, durch welche der Rest der am Trommelende in der Spülzone zugeführten Flüssigkeit, der nicht als Teilstrom im Gegenstrom zu der Wäsche durch die Maschine strömt, von der Spülzone direkt nach der am Trommelanfang befindlichen Beladungs- und Einweichzone geleitet wird.

Die Waschabteile 23 sind ausserdem jeweils über einen Leitungsabschnitt 11 mit einer gemeinsamen Verbindungsleitung 12 verbunden, wobei zwischen der Trommel 22 und der Verbindungsleitung 12 in den Leitungsabschnitten 11 jeweils ein ebenfalls durch die erwähnte Steuereinrichtung steuerbares, d.h. wahlweise zu öffnendes oder zu schliessendes, Absperrorgan 2 angeordnet ist.

Weiterhin ist jeweils zwischen zwei einander benachbarten Waschabteilen 23 bzw. den Einmündungsstellen der Leitungsabschnitte 11 in die Verbindungsleitung 12 ein wahlweise zu öffnendes oder zu schliessendes, mittels der erwähnten Steuereinrichtung steuerbares Absperrorgan 3, vorhanden.

Befinden sich in den Waschabteilen 23 nur beispielsweise aus Weisswäsche bestehende Wäscheposten, so arbeitet die Waschmaschine 20 nach dem normalen Gegenstromprinzip. Die Waschtrommel 22 wird mithin während eines Waschtaktes reversierend angetrieben und vollführt eine oszillierende Schwenkbewegung (beispielsweise um 90 oder 180°) um ihre Längsachse 21. Nach Beendigung des Waschtaktes macht die Waschtrommel 22 sodann eine vollständige Umdrehung, wobei ein jeweils in einem Waschabteil 23 befindlicher Wäscheposten zusammen mit dem wesentlichen Anteil der in diesem Waschabteil 23 befindlichen Waschflüssigkeit in Richtung des Pfeiles 24 ins benachbarte Waschabteil 23 gefördert wird, was beispielsweise mittels einer als Wendelrutsche o.dgl. ausgebildeten Transporteinrichtung erfolgen kann. Gleichzeitig strömt ein Teil der in diesem nächsten Waschabteil 23 befindlichen Waschlauge über die diese beiden Waschabteile verbindende Gegenstromleitung 10 entgegen dem Pfeil 24 ins benachbarte Waschabteil usf.

Wie Fig. 1 zeigt, sind dabei die in den Gegenstromleitungen 10 vorhandenen Absperrorgane 4 geöffnet und die in der Verbindungsleitung 12 befindlichen Absperrorgane 3 sowie die in den Leitungsabschnitten 11 vorhandenen Absperrorgane 2 geschlossen, wobei ein geschlossener Zustand von Absperrorganen in der Zeichnung dadurch verdeutlicht ist, dass diese jeweils schwarz angelegt sind, während offene Absperrorgane lediglich umrandet dargestellt sind. Bei normalem Gegenstrombetrieb mit Wäsche ein und derselben Art könnte man mithin auf die Leitungen 11 und 12 und die darin befindlichen Absperrorgane 2 und 3 verzichten, wie dieses auch von bekannten Gegenstromwaschmaschinen her bekannt ist.

Befindet sich dagegen in einem Waschabteil - gemäss Fig. 1 b beispielsweise im Waschabteil 23.3-Wäsche einer zweiten Art, und zwar im vorliegenden Beispiel Buntwäsche, so kann im Bereich dieses Waschabteils 23.3 der normale Gegenstrombetrieb nicht aufrechterhalten werden, da dieses u.a. zu einer Verfärbung der Weisswäsche im Waschabteil 23.2 führen würde.

Demgemäss wird gemäss Fig. 1 b in diesem Beladungszustand das dem Waschabteil 23.3 zugeordnete Absperrorgan 4.3 in der Gegenstromleitung 10.3 geschlossen. Ausserdem wird das Absperrorgan 4.4 in der das Waschabteil 23.4 mit dem Waschabteil 23.3 verbindenden Gegenstromleitung 10.4 geschlossen, und es wird weiterhin das im Leitungsabschnitt 11.3 befindliche Absperrorgan 2.3 geschlossen, so dass das Buntwäsche enthaltende Waschabteil 23.3 damit gegen seine Umgebung gleichsam abgekapselt ist und weder diese beeinflussen, noch auch von dieser beeinflusst werden kann.

Um den Gegenstrombetrieb und die damit verbundenen Vorteile im übrigen aufrechterhalten zu können, wird das Absperrorgan 2.4 im Leitungsabschnitt 11.4 sowie das Absperrorgan 2.2 im Leitungsabschnitt 11.2 geöffnet. Weiterhin werden die Absperrorgan 3.3 und 3.4, welche sich zwischen den Leitungsabschnitten 11.2 und 11.4 befinden, geöffnet, so dass die Gegenstromflüssigkeit aus dem Waschabteil 23.4 mithin unter Umgehung des Waschabteils 23.3 über den Leitungsabschnitt 11.4, einen die Absperrorgane 3.4 und 3.3 enthaltenden Abschnitt der Verbindungsleitung 12 und den Leitungsabschnitt 11.2 in das nächste Weisswäsche enthaltende Abteil 23.2 strömen kann, von wo aus sich der normale Gegenstrombetrieb dann analog zu Fig. 1 weiter fortsetzt. Das gleiche giltfür die Waschabteile 23.5 usw., die sich in Richtung des Pfeiles 24 an das Waschabteil 23.4 anschliessen. Auch dort findet normaler Gegenstrombetrieb statt.

Dabei ist die Steuerung der einzelnen Absperrorgane in ihre Offen- oder Schliessstellung je nach dem gegenwärtigen Beladungszustand unproblematisch, da diese mittels einer von einem programmierten Rechner ohne Schwierigkeiten steuerbar sind, wobei es lediglich erforderlich ist, bei der Eingabe in den Rechner einzugeben, welcher Art der jeweils eingegebene Waschposten ist.

Prinzipiell ändert sich ersichtlich auch dann nichts, wenn mehrere entweder benachbarte oder mit Abstand zueinander liegende Waschabteile 23 Buntwäsche enthalten, während die übrigen Waschabteile 23 Weisswäsche enthalten bzw. umgekehrt, da ein solcher Beladungszustand lediglich eine Frage der Steuerung der Absperrorgane ist, wobei das unter Bezugnahme auf die Fig. 1, 1 und insbesondere 1b vorstehend erläuterte erfindungsgemässe Prinzip unverändert aufrechterhalten wird.

Es leuchtet ohne weiteres ein, dass die bei der Ausgestaltung gemäss Fig. 1 gesondert ausgebildeten Gegenstromleitungen 10, die Verbindungsleitung 12 und die die Verbindungsleitung 12 mit der Waschtrommel verbindenden Leitungsabschnitte 11 zum Teil zusammenfallen können, wie dieses in Fig. 2 dargestellt ist, wobei dann gemäss Fig. 2 die Gegenstromleitungen 10 jeweils von einem Abschnitt der Verbindungsleitung 12 Gebrauch machen und die die Waschtrommel 22 jeweils mit der Verbindungsleitung 12 verbindenden Leitungsabschnitte ebenfalls einen weiteren Abschnitt der jeweiligen Gegenstromleitung 10 darstellen, in dem dann jeweils das Absperrorgan 2 angeordnet ist.

Fig. 2a zeigt in analoger Weise zu Fig. 1 a den Zustand bei reinem Gegenstromprinzip, bei dem sich in der Waschtrommel 22 lediglich Wäsche einer einzigen Art (z.B. Weisswäsche) befindet. Dabei sind dann gemäss Fig. 2a die in der Verbindungsleitung 12 befindlichen Absperrorgan 3 geschlossen.

Befindet sich dagegen gemäss Fig. 2b in einem Waschabteil 23.3 Buntwäsche, so findet der normale Gegenstrombetrieb von Waschabteil zu Waschabteil vom Ende der Waschtrommel her nur bis zum Waschabteil 23.5 statt, während das Buntwäsche enthaltende Waschabteil 23.3 wiederum gegen seine Umgebung abgekapselt ist, wie dieses vorstehend unter Bezugnahme auf Fig. 1 b bereits erläutert worden ist. Die dem Waschabteil 23.3 zugeordneten Absperrorgan 2.3 und 4.3 sind mithin geschlossen, während das zwischen ihnen in der Verbindungsleitung 12 befindliche Absperrorgan 3.3 geöffnet ist, so dass die Gegenstromflüssigkeit entgegen der Waschrichtung gemäss Pfeil 24 aus dem Waschabteil 23.4 durch das geöffnete Absperrorgan 4.4 über die Verbindungsleitung 12, das darin befindliche, geöffnete Absperrorgan 3.3 und das geöffnete Absperrorgan 2.2 unter Umgehung des Waschabteils 23.3 in das Waschabteil 23.2 strömen kann.

Es sei noch darauf hingewiesen, dass dem Waschverfahren im Gegenstromprinzip keineswegs notwendigerweise beispielsweise Weisswäsche vorbehalten ist, während beispielsweise gleichzeitig zu waschende Buntwäsche oder Wollsachen im Mehrlaugenverfahren gewaschen werden, wie dieses weiter unten noch ausführlicher erläutert ist, sondern dass man die Betriebsweise zur Optimierung der Wirtschaftlichkeit zweckmässigerweise so vorsieht, dass die in überwiegender Menge vorhandene Wäscheart im Gegenstromverfahren gewaschen wird, während die in minderem Umfange vorhandene Wäsche zweiter Art nach dem Mehrlaugenverfahren behandelt wird.

Fig. 3 zeigt in einem gegenüber den Fig. 1 und 2 vervollständigten Leitungsschaltplan eine als Doppeltrommelmaschine ausgebildete Durchlaufwaschmaschine 20, wobei die drehbare Waschtrommel in Fig. 3 nicht dargestellt ist, sondern deren Aussentrommel in schematischer Darstellung. Dabei sei nochmals darauf verwiesen, dass es sich bei der Darstellung gemäss Fig. 3 mehr oder weniger um einen Leitungsschaltplan handelt, so dass die der besseren Übersicht halber gewählte relative Anordnung der Leitungen zueinander und zur Trommel der tatsächlichen Anordnung (beispielsweise höhenmässig) selbstverständlich nicht entspricht.

Die Aussentrommel der Waschmaschine 20 besitzt Waschabteile A bis K, wobei die zu waschende Wäsche postenweise in das Waschabteil A eingegeben wird, welches mithin die Beladungszone und gemeinsam mit dem Waschabteil B die Einweichzone darstellt. Bei den Waschabteilen C bis G handelt es sich um einzelnen Waschzonen zugeordnete Waschabteile, während die Waschabteile H bis K die Spülzone darstellen.

Im oberen Teil von Fig. 3 ist eine Speiseleitung 13 dargestellt, durch welche Frischwasser in das Waschabteit K der Spülzone eingeleitet wird. Die Speiseleitung 13 setzt sich allerdings bis zum Waschabteil C fort und ist jeweils über einen Leitungsabschnitt 14 mit jedem Waschabteil C bis K verbunden, wobei in jedem Leitungsabschnitt 14 ein wahlweise zu öffnendes oder zu schliessendes Absperrorgan 6 vorhanden ist.

Vom Ende der Waschtrommel 20 erstreckt sich eine hier als Einweichleitung bezeichnete Leitung 15 an der Waschmaschine entlang nach vorn zum ersten Waschabteil A. In der Einweichleitung 15 ist eine Pumpe P vorhanden, mittels welcher etwa 75% der am Trommelende zugegebenen Waschflüssigkeit nach Verlassen der Spülzone zum Waschabteil A gefördert werden, während die restliche Flüssigkeit - also etwa 25% - die Waschmaschine 20 im Gegenstrom, d.h. also in entgegengesetzter Richtung zur Laufrichtung der Wäsche gemäss Pfeil 24, durchwandert, wie weiter unten noch erläutert ist.

Die Aussentrommel der Waschmaschine 20 ist jeweils an ihrer Unterseite mit einem sog. Ablaufkasten 16 verbunden, an dem zur selektiven Beheizung bestimmter Waschabteile bzw. Waschzonen auch Dampf eingeleitet werden kann, worauf hier aber nicht weiter eingegangen werden soll. Von den Ablaufkästen 16 der Waschabteile C bis G sowie der Spülabteile H bis K geht jeweils ein mit einem steuerbaren Absperrorgan 2 versehener Leitungsabschnitt 11 zu einer unter Bezugnahme auf Fig. 1 bereits erläuterten Verbindungsleitung 12. Zwischen den Einmündungen der Leitungsabschnitte 11 in die Verbindungsleitung 12 ist jeweils gemäss Fig. 1 bzw. 2 ein steuerbares Absperrorgan 3 angeordnet.

An einer Seite der Waschmaschine 20 befinden sich sog. Pulsatoren, wie sie in der DE-AS Nr. 2527503 beschrieben sind. Der Pulsator eines Waschabteits besitzt mithin eine über dem normalen Waschflüssigkeitsniveau in Drehrichtung des Waschtrommelbodens am Umfang liegende Öffnung in einem Zwischenbehälter, der über eine unterhalb des normalen Waschflüssigkeitsniveaus in ein entgegen dem Pfeil 24 vorgeordnetes Waschabteil mündende Gegenstromleitung 10 aufweist, wobei in jeder Gegenstromleitung 10 ein steuerbares Absperrorgan 4 angeordnet ist.

Weiterhin ist eine in einen Ablaufkanal 17' einmündende Abflussleitung 17 vorhanden, die mit jedem Waschabteil A bis K über eine Leitung 18 verbunden ist, in der jeweils ein steuerbares Absperrorgan 1 angeordnet ist. In der Abflussleitung 17 befinden sich jeweils im Bereich der Waschabteile B bis K Überlaufstöpsel 19, welche den einzelnen Waschabteilen zugeordnet sind.

Unter der Waschmaschine 20 ist in Fig. 3 ein den Waschabteilen A bis K entsprechend aufgeteiltes Feld eingezeichnet, aus dem ersichtlich ist, ob sich in einem Waschabteil Weisswäsche oder Buntwäsche befindet, wobei im letzteren Fall das betreffende Kästchen schraffiert ist.

Im Zustand gemäss Fig. 3 befindet sich in der Waschmaschine 20 lediglich Wäsche einer Art, und zwar Weisswäsche, so dass der an sich bekannte, übliche Gegenstrombetrieb erfolgen kann.

Dabei strömt in Richtung des Pfeiles 25 Frischwasser aus einem Frischwasserreservoir in die Waschmaschine 20 ein, und zwar über das Absperrorgan K6 der Leitung K14 in das zur Spülzone gehörende Waschabteil K. Sämtliche Absperrorgane 1, 2, 3 und 6 sind mit Ausnahme des Absperrorgans K6 geschlossen und sämtliche Absperrorgane 4 in den Gegenstromteitungen 0 sind geöffnet. Der nicht als Teilstrom im Gegenstrom durch die Waschmaschine 20 strömende Reststrom strömt aus den zur Spülzone gehörenden Waschabteilen H, I und K über die Überlaufstöpsel 19 in den rechten Teil der Abflussleitung 17, der mit einem Absperrorgan 5 zum Kanal 17' hin geschlossen ist, so dass diese Flüssigkeit aus den Überlaufstöpsel 19 und ein geöffnetes Absperrorgan 5', welches sich in einer Verbindungsleitung zwischen der Abflussleitung 17 und der Einweichleitung 15 befindet und mittels der Pumpe P in das Waschabteil A gelangt.

Nach Beendigung des Waschtaktes dreht sich die Trommel um 360°, wobei jeder Waschposten in Richtung des Pfeiles 24 zusammen mit dem überwiegenden Anteil der Waschflüssigkeit in das benachbarte Waschabteil gelangt. Gleichzeitig strömt die Gegenstromflüssigkeit über die Gegenstromleitungen 10 und durch die geöffneten Absperrorgane 4 entgegen dem Pfeil 24 ins benachbarte Waschabteil usf.

Wird gemäss Fig. 3a ein aus Buntwäsche bestehender Wäscheposten in das Waschabteil A eingegeben, so ändert sich während der Waschphase an den Ventilstellungen nichts. Eine Änderung tritt erst in der Transportphase ein, bei weIcher das in der Leitung A18 befindliche Absperrorgan A1 geöffnet wird, um die nach dem Transport verbleibende, ggf. durch Buntwäsche verfärbte Restflüssigkeit in die Abflussleitung 17 abzugeben und das Waschabteil A für einen ggf. aus Weisswäsche bestehenden neuen Waschposten zu entleeren.

Hat der Buntwäscheposten dann gemäss Fig. 3c das Waschabteil B erreicht, so ändert sich bezüglich der Stellung der Absperrorgane gegenüber Fig. 3 wiederum nichts, da das dem Einweichen dienende Abteil B mit dem ersten Waschabteil C nicht über eine Gegenstromleitung 10 verbunden ist. Beim Transport des Buntwäschepostens aus dem Waschabteil B wird dann entsprechend der Arbeitsweise gemäss Fig. 3b das Absperrorgan B1 wiederum geöffnet, um nach dem Transport im Waschabteil B verbliebene Restflüssigkeit über die Abflussleitung 17 in den Kanal 17' ablaufen zu lassen. Am restlichen Abschnitt der Waschmaschine findet nach wie vor normaler Gegenstrombetrieb statt.

Hat der Buntwäscheposten das Waschabteil C erreicht (Fig. 3e), in dem eine Vorwäsche stattfindet, so wird zur Abkapselung des Waschabteils C gegenüber dem benachbarten Waschabteil D das Absperrorgan C4 geschlossen und beim anschliessenden Transportvorgang in das Waschabteil D gemäss Fig. 3f das Absperrorgan C1 wiederum geöffnet, so dass das Waschabteil C über die Abflussleitung 17 mit dem Kanal 17' verbunden ist.

Im Waschabteil D findet sodann gemäss Fig. 3g ein Badwechsel statt, wobei das Absperrorgan D1 zur Abflussleitung 17 hin geöffnet wird. Anschliessend strömt dem Waschabteil D über die Speiseleitung 13 und den die Speiseleitung 13 mit dem Waschabteil D verbindenden Leitungsabschnitt 14 neue Waschflüssigkeit zu, wobei das in der Leitung D14 befindliche Absperrorgan D6 geöffnet ist. Statt dessen kann die neue Waschflüssigkeit dem Waschabteil D auch aus einem Vorratsbehälter V über die Leitung 14 zuströmen, in dem die Flüssigkeit bereits auf beispielsweise 60°C vorgewärmt werden kann.

Während des Waschtaktes, in dem sich die Buntwäsche im Waschabteil D befindet, sind gemäss Fig. 3h die Absperrorgane C4 in der die Waschabteile D und C verbindenden Gegenstromleitung D/C10 sowie das Absperrorgan D4 in der die Waschabteile E und D verbindenden Gegenstromleitung E/D10 geschlossen, während das Absperrorgan D3 in der Verbindungsleitung 12 und die Absperrorgane E2 und C2 in den Leitungsabschnitten E11 und C11 geöffnet sind, so dass einerseits die im Waschabteil D befindliche Buntwäsche gegen ihre Umgebung abgekapselt ist, und dass andererseits beim anschliessenden Transportvorgang gemäss Fig. 3i Gegenstromflüssigkeit aus dem Waschabteil E unter Umgehung des Waschabteils D in das Waschabteil C strömen kann.

Beim anschliessenden Waschvorgang im Waschabteil E erfolgt die Steuerung dann gemäss Fig. 3k entsprechend. Es sind dann mithin ausser dem Absperrorgan 12 die Absperrorgane E4 und D4 geschlossen, während die Absperrorgane F2, E3, D3 und D2 geöffnet sind, so dass Gegenstromflüssigkeit aus dem Waschabteil F unter Umgehung des mit Buntwäsche gefüllten Waschabteils E in das Waschabteil D strömen kann. Wie aus Fig. 3k u.a. zu entnehmen ist, findet zwischen den Waschabteilen D und C dann wiederum normaler Gegenstrombetrieb über die Gegenstromleitung D/C10 und das geöffnete Absperrorgan C4 statt. Es sei an dieser Stelle darauf verwiesen, dass jeweils nach dem Ablassen der Restflüssigkeit aus einem Waschabteil, in dem Buntwäsche vorhanden war, diese über die Abflussleitung 17 in den Kanal 17' abfliessende, gleichsam verlorene Flüssigkeit durch eine kurzzeitige Zugabe von Frischwasser über die Speiseleitung 13 ausgeglichen werden kann, wenn das dem jeweiligen Waschabteil zugeordnete Absperrorgan 6 kurzzeitig geöffnet wird.

Bei den Absperrorganen 6 handelt es sich im übrigen um beispielsweise als Doppelventile ausbildbare Organe, wobei bei dem einen Ventil die Durchflussmenge einzustellen ist, und das andere Ventil lediglich in Offen- oder Schliessstellung steuerbar ist. Wie aus den Fig. 31 bis 3o erkennbar ist, sind die Schaltungen der jeweiligen Absperrorgane dann jeweils entsprechend, d.h. so, dass ein Buntwäsche enthaltendes Waschabteil jeweils unter Aufrechterhaltung des Gegenstrombetriebes über einen aufgrund der Steuerung der Absperrorgane realisierten wandernden By-Pass umgangen wird. Beim Transport des aus Buntwäsche bestehenden Waschpostens vom Waschabteil G in das Waschabteil H (Fig. 3p) erreicht der Buntwäscheposten die Spülzone, wobei die Spülphasefür die Buntwäsche dann im strömenden Überlaufverfahren erfolgen kann.

Der besondere Vorteil der Erfindung liegt darin, dass auch bei gleichzeitigem Waschen von Wäscheposten unterschiedlicher Art in wirtschaftlich erwünschter Weise für eine überwiegend vorhandene Wäscheartdas allseits als vorteilhaft erkannte Gegenstromverfahren durchgeführt werden kann, während in der gleichen Maschine gleichzeitig Wäsche zweiter Art gewaschen werden kann, ohne dass es zu einer gegenseitigen negativen Beeinflussung kommt, wobei sich die an sich wirtschaftlich ungünstige Waschweise nach dem Mehrlaugenverfahren mithin lediglich auf die in minderem Umfange vorhandene Wäsche zweiter Art beschränkt.

Der hierfür zu treffende Mehraufwand erschöpft sich in verschiedenen Leitungen und Absperrorganen sowie einer von einem programmierten Rechner gesteuerten Steuereinrichtung für die Absperrorgane, die wegen der notwendigen Waschprogramme als Grundausrüstung bei jeder Durchlaufmaschine vorhanden sind, und beansprucht insgesamt einen Investitionsaufwand, der weder mit den anderenfalls erforderlichen Investitionskosten für eine zweite Waschmaschine, noch auch auf Dauer mit den Wirtschaftlichkeitseinbussen bei Durchführung des Mehrlaugenverfahrens für sämtliche Wäscheposten vergleichbar ist.

## Patentansprüche

1. Verfahren zum gleichzeitigen Waschen verschiedenartiger Wäscheposten, beispielsweise Weiss- und Buntwäscheposten, in einer Durchlaufwaschmaschine mit mehreren, ggf. jeweils mehrere Waschabteile aufweisenden Waschzonen, bei dem dieam Waschmaschinenanfang im Bereich der Beladungs- bzw. Einweichzone taktweise nacheinander in die Waschmaschine eingegebenen Wäscheposten jeweils nach einer vorgegebenen Behandlungs- bzw. Taktzeit selbsttätig in das nächste Waschabteil überführt werden und am Ende der Waschmaschine taktweise nacheinander abgegeben werden, dadurch gekennzeichnet, dass Wäscheposten einer überwiegend vorhandenen ersten Art im Gegenstromverfahren gewaschen werden, und dass Wäscheposten einer in minderem Umfange vorhandenen zweiten Art im Mehrlaugenverfahren gewaschen werden, wobei der im Gegenstrom zur Wäsche durch die Maschine strömende Teilstrom der am Maschinenende eingeleiteten Waschflüssigkeit jeweils aus einem Wäsche erster Art enthaltenden Waschabteil unter Umgehung eines Wäsche zweiter Art enthaltenden Waschabteils dem nächsten, in Gegenstromrichtung liegenden, Wäsche erster Art enthaltenden Waschabteilzugeführt wird.

2. Durchlaufmaschine zum Waschen von Wäsche, mit einer um ihre Längsachse antreibbaren Waschtrommel, deren beim Waschen im wesentlichen badmässig voneinander getrennte Waschabteile jeweils mit einem benachbarten Waschabteil durch einen Gegenstromleitung verbunden sind, durch welche beim Transport der Wäscheposten von einem Waschabteil ins nächste ein Teilstrom der dem am Trommelende befindlichen Waschabteil über eine Speiseleitung zugeführten Flüssigkeit im Gegenstrom zu der einem am Trommelanfang befindlichen Waschabteil postenweise zugeführten, die Waschabteile taktweise nacheinander durchlaufenden Wäsche durch die Waschmaschine zu führen ist, und mit einer Einweichleitung, durch welche der Rest der am Trommelende zugeführten Flüssigkeit von der dort befindlichen Spülzone zu der am Trommelanfang befindlichen Beladungs- und Einweichzone zu leiten ist, insbesondere zur Durchführung des Verfahrens nach Anspruch 1, dadurch gekennzeichnet, dass die Gegenstromleitungen (10) jeweils mit einem hinsichtlich ihres Öffnungs- und Schliesszustandes steuerbaren Absperrorgan (4) versehen sind, dass die Waschabteile (23; C bis K) ausserdem jeweils über einen ein entsprechend steuerbares Absperrorgan (2) aufweisenden Leitungsabschnitt (11) mit einer gemeinsamen Verbindungsleitung (12) verbunden sind, die jeweils zwischen zwei einander benachbarten Verbin- dungsleⁱtungen (11) mit einem entsprechend steuerbaren Absperrorgan (3) versehen sind, und dass eine programmgesteuerte Steuerungseinrichtung vorhanden ist, mittels welcher die Ab- sperrorgane (2, 3, 4) jeweils so zu öffnen bzw. zu schliessen sind, dass die Gegenstromflüssigkeit um wenigstens ein Waschabteil herumzuführen ist und dass aus diesem umgangenen Waschabteil keine Flüssigkeit in ein anderes Waschabteil eintritt.

3. Waschmaschine nach Anspruch 2, dadurch gekennzeichnet, dass die Waschabteile (23; A bis K) jeweils über eine ein hinsichtlich seines Öffnungs- und Schliesszustandes steuerbares Absperrorgan (1) enthaltende Leitung (18) mit einer Abflussleitung (17) verbunden sind.

4. Waschmaschine nach Anspruch 3, dadurch gekennzeichnet, dass die Waschabteile (23; B bis K) jeweils über einen Überlauf (19) mit der Abflussleitung (17) verbunden sind.

5. Waschmaschine nach einem der beiden Ansprüche 3 oder 4, dadurch gekennzeichnet, dass die Abflussleitung (17) an ihrem dem Abfluss (17') abgekehrten Ende über ein steuerbares Absperrorgan (5') mit der Einweichleitung (15) verbunden ist.

6. Waschmaschine nach einem oder mehreren der Ansprüche 2 bis 5, dadurch gekennzeichnet, dass die Waschabteile (23; C bis K) jeweils über eine ein hinsichtlich seines Öffnungs- und Schliesszustandes steuerbares Absperrorgan (6) enthaltende Leitung (14) mit der Speiseleitung (13) verbunden sind.

7. Waschmaschine nach Anspruch 6, dadurch gekennzeichnet, dass die Absperrorgane (6) in den die Speiseleitung (13) mit den Waschabteilen (C bis K) verbindenden Leitungen (14) so ausgebildet sind, dass der Durchfluss in der Offenstellung einstellbar ist..

## Claims

1. A process for the simultaneous washing of different laundry items, e.g. whites and coloureds, in a continuous washing machine having a plurality of washing zones each possibly having a plurality of washing compartments, the items, which are cyclically introduced successively into the washing machine at the beginnning thereof in the area of the loading and/or soaking zone, being each automatically transferred to the next washing compartment after a predetermined treatment or cycle time and being cyclically discharged successively at the end of the washing machine, characterised in that laundry items of a predominant first kind are washed by the counter-current method and laundry items of a lesser second kind are washed by the multi-rinse method and in that that sub-flow of washing liquid introduced at the machine end which flows through the machine in counter-current to the laundry is fed in each case from a washing compartment containing laundry items of the first kind to the next compartment containing laundry items of the first kind as considered in the counter-current direction, a washing compartment which contains laundry items of the second kind being by-passed.

2. A continuous washing machine for laundry, having a washing drum which is adapted to be driven about its longitudinal axis and the washing compartments of which, which are bathwise substantially separated from one another during the washing operation, are each connected to an adjacent washing compartment by a counter-current conduit, through which a sub-flow of liquid fed via a feed conduit to the washing compartment at the drum end is taken, during transfer of the laundry items from one washing compartment to the next, through the washing machine in counter-current to the laundry fed in batches to a washing compartment at the beginning of the drum and cyclically passing successively through the washing compartments, and comprising a soak conduit, through which the rest of the liquid fed at the drum end is taken from the rinsing zone therein to the loading and soaking zone at the beginning of the drum, more particularly for performing the process according to claim 1, characterised in that the counter-current conduits (10) are each provided with a valve (4) controllable in respect of its opening and closing states; the washing compartments (23; C to K) are also each connected via a conduit section (11) containing a correspondingly controllable valve (2) to a common connecting conduit (12), each being provided with a correspondingly controllable valve (3) between each two adjacent connecting conduits (11); and a program- controlled control means is provided, by means of which the valves (2, 3, 4) can each be so opened and closed that the counter-current liquid bypasses at least one washing compartment and no liquid enters another washing compartment from this by-passed washing compartment.

3. A washing machine according to claim 2, characterised in that the washing compartments (23; A to K) are each connected to an outflow conduit (17) via a conduit (18) containing a valve (1) controllable in respect of its opening and closing states.

4. A washing machine according to claim 3, characterised in that the washing compartments (23; B to K) are each connected to the outflow conduit (17) via an overflow (19).

5. A washing machine according to claim 3 or 4, characterised in that the outflow conduit (17) is connected to the soak conduit (15) at its end remote from the outflow (17') via a controllable valve (5').

6. A washing machine according to one of claims 2 to 5, characterised in that the washing compartments (23; C to K) are each connected to the feed conduit (13) via a conduit (14) containing a valve (6) controllable in respect of its opening and closing states.

7. A washing machine according to claim 6, characterised in that the valves (6) in the conduits (14) connecting the feed conduit (13) to the washing compartments (C to K) are so devised that the flow-through in the open position is adjustable.

## Revendications

1. Procédé de lavage simultané de lots de linge de différents types, par exemple lots de linge blanc et de linge de couleur, dans une machine de lavage continue à plusieurs zones de lavage, possédant éventuellement chacune plusieurs compartiments de lavage, procédé dans lequel les lots de linge, introduits les uns après les autres, de façon cadencée, à l'entrée de la machine de lavage, au voisinage de la zone de chargement ou de trempage, sont chacun, après une durée de traitement ou de cycle prédéterminée, transférés automatiquement au compartiment de lavage suivant et évacués les uns après les autres, en cadence, à l'extrémité de la machine de lavage, caractérisé par le fait que les lots de lavage d'un premier type, présents en quantité prédominante, . sont lavés par le procédé à contre-courant et que des lots de lavage d'un second type, présents en quantité moindre, sont lavés par le procédé à plusieurs lessives, le courant partiel de liquide de lavage, introduit à l'extrémité de la machine et circulant dans la machine à contre-courant du linge, passe chaque fois d'un compartiment de lavage contenant du linge du premier type, en contournant un compartiment de lavage contenant du linge du second type, au compartiment de lavage contenant du linge du premier type et qui est le suivant dans la direction du contre-courant.

2. Machine continue de lavage de linge, à tambour de lavage tournant autour de son axe longitudinal, dont les compartiments de lavage, en principe séparés les uns des autres au point de vue bain, sont reliés chacun à un compartiment de lavage voisin par une canalisation de contre-courant par laquelle, alors que les lots de linge sont transportés d'un compartiment de lavage au suivant, un courant partiel du liquide, amené par une conduite d'alimentation au compartiment de lavage situé à l'extrémité du tambour, doit traverser la machine, à contre-courant du linge amené, par lots, à un compartiment de lavage situé à l'entrée du tambour et traversant, par lots successifs et en cadence, les compartiments de lavage, et à une conduite de trempage par laquelle le reste du liquide amené à l'extrémité du tambour doit être conduit de la zone de rinçage qui s'y trouve à la zone de chargement et de trempage se trouvant à l'entrée du tambour, en particulier pour la mise en oeuvre du procédé selon la revendication 1, caractérisée par le fait que les conduites de contre-courant (10) sont munies chacune d'un organe d'arrêt (4) susceptible d'être mis en position d'ouverture et de fermeture, que les compartiments de lavage (23; C à K) sont, en outre, reliés chacun à une conduite de liaison (12) commune, par l'intermédiaire d'une section de conduite (11) munie d'un organe d'arrêt (2) commandable de façon correspondante, conduite de liaison qui est munie, entre deux sections de liaison (11) voisines, d'un organe d'arrêt (3) commandable de façon correspondante, et qu'il est prévu un dispositif de commande à programme grâce auquel les organes d'arrêt (2, 3, 4) sont ouverts ou fermés de telle sorte que le liquide de contre-courant passe autour d'au moins un compartiment de lavage et qu'aucun liquide de ce compartiment de lavage, autour duquel on passe, ne pénètre dans un autre compartiment de lavage.

3. Machine de lavage selon la revendication 2, caractérisée par le fait que les compartiments de lavage (23; A à K) sont reliés chacun à une conduite de décharge (17), par l'intermédiaire d'une conduite (18) munie d'un organe d'arrêt (1 ) dont l'ouverture et la fermeture sont commandées.

4. Machine de lavage selon la revendication 3, caractérisée par le fait que les compartiments de lavage (23; B à K) sont reliés chacun à une conduite de décharge (17) par l'intermédiaire d'un trop-plein (19).

5. Machine de lavage selon l'une des revendications 3 ou 4, caractérisée par le fait que la conduite de décharge (17) est reliée, par son extrémité écartée de la décharge (17), à la conduite de trempage (15) par l'intermédiaire d'un organe d'arrêt (5') commandé.

6. Machine de lavage selon l'une des revendications 2 à 5, caractérisée par le fait que les compartiments de lavage (23; C à K) sont reliés chacun à la conduite d'alimentation (13) par l'intermédiaire d'une conduite (14) contenant un organe d'arrêt (6) à ouverture et fermeture commandées.

7. Machine de lavage selon la revendication 6, caractérisée par le fait que l'organe d'arrêt (6), sur la conduite (14) reliant la conduite d'alimentation (13) aux compartiments de lavage (C à K), est agencé de manière que le débit, en position d'ouverture, soit réglable.
